# EUROPÄISCHE PATENTSCHRIFT

(11) **EP 3 757 301 B1**
(45) Veröffentlichungstag und Bekanntmachung des Hinweises auf die Patenterteilung: **07.06.2023**
(21) Anmeldenummer: 20181851.5
(22) Anmeldetag: 24.06.2020
(51) Int. Cl.: E03C 1/04, E03C 1/08, B05B 1/34

(54) **STRAHLREGLER**
BEAM CONTROLLER
RÉGULATEUR DE JET

(30) Priorität: 27.06.2019 DE 102019117381
(43) Veröffentlichungstag der Anmeldung: 30.12.2020
(73) Patentinhaber: KWC Group AG, 5726 Unterkulm (CH)
(72) Erfinder: Keel, Manuel, 5103 Wildegg (CH); Berger, Reto, 5432 Neuenhof (CH); Rueegg, Andreas, 6024 Hildisrieden (CH)
(74) Vertreter: Witte, Weller & Partner Patentanwälte mbB

(56) Entgegenhaltungen:
- EP-A1- 0 429 068
- DE-A1- 3 828 111
- DE-A1-102014 001 818
- FR-A- 813 415

## Beschreibung

Die vorliegende Erfindung betrifft einen Strahlregler für eine Armatur, gemäß dem Oberbegriff des Anspruchs 1.

Ein Strahlregler wird am Auslauf eines Wasserhahns angebracht und dient zur Formung des Wasserstrahls. Er ist somit maßgeblich für die wahrnehmbaren Eigenschaften des austretenden Wasserstrahls verantwortlich und soll unter anderem ein Spritzen beim Austreten des Wasserstrahls verhindern.

Am Markt bekannt sind unter anderem auch Armaturen, die neben normalem Mischwasser (warm/kalt) auch kochendes Wasser ausgeben können. Hierzu wird siedend heißes Wasser unter Druck in einem Heißwasserbereiter vorgehalten und kann über die Armatur ausgegeben werden. Beim Austreten aus dem Auslauf der Armatur entspannt das siedend heiße Wasser, sodass das Wasser idealerweise sprudelnd kochend austritt. Das beim Entspannen des kochend heißen Wassers entstehende Gas (Wasserdampf) führt jedoch dazu, dass der Wasserstrahl ungleichmäßig und unter starkem Spritzen austritt. Dies kann durch herkömmliche Strahlregler nicht unterbunden werden. Um ein Spritzen des kochend heißen Wassers beim Austreten zu verhindern, muss die Temperatur des Wassers gesenkt werden, was wiederum bei einer Armatur zur Bereitstellung von kochend heißem Wasser unerwünscht ist.

In der FR813415 wird ein Strahlregler für Kochendwasser beschrieben, bei dem Wasser durch eine Spirale fließt und in Rotation versetzt wird. Das Gehäuse besteht aus einer inneren und einer äußeren kegelförmigen Gehäuseschale. Der innere Kegel bildet einen Führungsabschnitt, indem in diesen Rippen eingeprägt sind. Hierdurch fließt das Wasser an der Innenwand des inneren Kegelrohres nach unten, während Dampf nach oben und von dort über den Zwischenraum zwischen äußerem und innerem Kegel separat abgeleitet wird. Dieses Dokument, das als nächstliegender Stand der Technik angesehen wird, offenbart die Merkmale im Oberbegriff des Anspruchs 1.

In der DE 3828111 A1 wird eine Armatur beschrieben, durch die sauberes, weiches und energetisch reiches Wasser erhalten werden soll. Diese besitzt eine Anordnung aus einem mit Silber oder Kupfer beschichteten Rotor und mehreren Permanentmagneten. Der Rotor verleiht dem Wasser einen Rechtsdrall, wodurch das Wasser energetisch aufgeladen werden soll. Der Armaturenkörper ist birnenförmig gestaltet. Das Wasser erfährt auf seinem Weg zum Austritt mehrere vorbestimmte zentrifugale und zentripedale Umlenkungen und wird innerhalb des aufgebauchten Armaturenkörpers in seiner Strömung entsprechend aufgeweitet und dann schließlich dem Austrittsende der Armatur zugeleitet. Am Austrittsende der birnenförmigen Aufbauchung wird dabei das Wasser wieder auf die normale Querschnittsgröße zusammengeführt.

Die EP 0 429 068 A1 zeigt eine Auslaufvorrichtung um Wasser mit Luftblasen anzureichern, die eine Wirbelkammer und eine anschließende Blasenkammer aufweist. Der Wasserstrom wird zunächst rotatorisch beschleunigt und wird anschließend durch Rückströmsperren 27 turbulent verwirbelt und mit über einen mittigen Lufteinlass angesaugter Luft vermischt.

Aufgabe der Erfindung besteht daher darin, einen verbesserten Strahlregler anzugeben, der zur Ausgabe von kochendem Wasser geeignet ist, und bei dem der Wasserstrahl deutlich weniger spritzt.

Die Aufgabe wird gelöst durch die Merkmale des Anspruchs 1. Vorteilhafte Ausgestaltungen sind den abhängigen Ansprüchen zu entnehmen.

Bei einem Strahlregler für eine Armatur zur Ausgabe von kochendem Wasser, welcher ein im Wesentlichen zylindrisches Gehäuse mit einer Einlassöffnung und einer Auslassöffnung besitzt, ist erfindungsgemäß ein im Bereich der Einlassöffnung angeordneter Drallerzeugungsabschnitt mit einer im Wesentlichen schraubenlinienförmig verlaufenden Strömungsführung zur rotatorischen Beschleunigung eines durchfließenden Wasserstroms, eine auf den Drallerzeugungsabschnitt folgende Entspannungszone, in welcher der rotatorisch beschleunigte Wasserstrom unter Fliehkraftwirkung im Bereich der Gehäuseinnenwand fließen kann, und ein Führungsabschnitt, in welchem die Rotationsbewegung des Wasserstroms abgebremst und dieser in Längsrichtung geführt wird, vorgesehen.

Beim Austritt des rotatorisch beschleunigten Wasserstrahls aus dem Drallerzeugungsabschnitt findet die Entspannung (Druckabfall) statt und Wasser verdampft - es tritt gasförmiger Wasserdampf aus. Aufgrund der Fliehkraftwirkung bleibt das Fluid in der anschließenden Entspannungszone nahe der Gehäuseinnenwand und das austretende Gas wird nach innen gedrückt. Durch diesen Zykloneffekt kommt es somit zu einer Fluid/Gas-Trennung und die Gasphase kann über den Innenbereich getrennt abgeführt werden bzw. austreten. Aufgrund der Fluid/Gas-Trennung kann die Austrittsgeschwindigkeit des Wasserstrahls deutlich verringert werden. Es entstehen keine Gasblasen im Endbereich des Strahlreglers mehr, wodurch der Wasserstrahl deutlich weniger spritzt.

Untersuchungen der Anmelderin haben darüber hinaus zu der überraschenden Erkenntnis geführt, dass der erfindungsgemäße Strahlregler auch hervorragend geeignet ist, um mit Kohlensäure angereichertes Wasser ("Sprudelwasser") auszugeben. Bei der Ausgabe von derartigem, kohlensäurehaltigem Wasser entsteht beim Entspannen ebenfalls Gas in Form von aus dem Wasser austretendenden CO₂. Hierbei besteht jedoch gegenüber der Fluid/Gas-Trennung bei kochendem Wasser eine gegenteilige Anforderung, nämlich den Austritt von CO₂ möglichst gering zu halten, sodass mehr im Wasser gelöstes CO₂ im Trinkgefäß des Benutzers ankommt. Hier hat sich nun herausgestellt, dass der Druckabfall im Drallerzeugungsabschnitt sehr schonend für das im Wasser gelöste CO₂ geschieht, wodurch der CO₂-Gehalt im Sprudelwasser nach Untersuchungen der Anmelderin um etwa 30 % gesteigert werden kann.

Als besonders vorteilhaft erweist sich auch, dass der erfindungsgemäße Strahlregler besonders kompakt gebaut werden kann. Für eine Durchflussmenge von immerhin 2,5 bis 3 l/min bei ca. 105°C kann der erfindungsgemäße Strahlregler mit einem Außendurchmesser von gerade mal zwischen 11 und 13 mm ausgelegt werden. Dies ermöglicht insbesondere, den Strahlregler als inneren Strahlregler in einer konzentrischen Anordnung einer Multifunktionsarmatur einzusetzen, bei der um den inneren Strahlregler herum in einem Außenring eine weitere, getrennte Wasserausgabeöffnung beispielsweise für Brauch- bzw. Mischwasser angeordnet werden kann.

Bei einer Weiterbildung der vorliegenden Erfindung besitzt der Strahlregler einen im Bereich der Auslassöffnung angeordneten Laminarstrahlreglerabschnitt, der ausgebildet ist, den Wasserstrom als laminaren Strahl auszugeben. Ein derartige Laminarstrahlregler, der hier in Kombination mit der erläuterten Zyklon-Bauform zum Einsatz kommen kann, ist für herkömmliche Armaturen hinlänglich bekannt. Ein solcher Laminarstrahlreglerabschnitt kann beispielsweise durch eine Vielzahl nebeneinander angeordneter, in axialer Richtung verlaufender Strömungskanäle ausgebildet sein. Durch diesen auslassseitigen Abschnitt strömt der laminare Wasserstrahl ohne spürbaren Druck aus, sodass kein Spritzen des Wassers auftritt. Andere Bauformen für einen Laminarstrahlregler, wie etwa eine Gitter- oder Siebanordnungen, Lochscheibenanordnung oder dergleichen kommen gleichermaßen für den Laminarstrahlreglerabschnitt in Betracht.

Der Führungsabschnitt weist bei einer bevorzugten Ausführungsform mehrere an der Gehäuseinnenwand angeordnete, vorzugsweise in ihrer Radialerstreckung in Strömungsrichtung sich verbreiternde Längsrippen auf. Durch diese Längsrippen findet eine schrittweise Abbremsung der Rotationsbewegung des Wasserstroms statt und dieser wird in axialer Richtung, dem Rippenverlauf folgend, geführt, vorzugsweise bis zu dem Laminarstrahlreglerabschnitt.

Vorzugsweise ist die Entspannungszone als eine freie Zone ausgebildet, in welcher der rotatorisch beschleunigte Wasserstrom unter Fliehkraftwirkung entlang der Gehäuseinnenwand fließen kann. Möglich ist natürlich auch, dass die genannten Rippen aus dem nachfolgenden Führungsabschnitt sich unter weiterer Verjüngung ihrer Radialerstreckung bis in die Entspannungszone erstrecken. In diesem Fall könnte der Wasserstrom zwar nicht vollständig entlang der Gehäuseinnenwand fließen und würde bereits in der Entspannungszone im Randbereich geringfügig abgebremst - die Funktion des Strahlreglers und vor allem der Entspannungszone, in der sich eine Zyklonströmung ausbilden kann, wäre jedoch weiterhin gegeben.

Bei einer anderen Weiterbildung der Erfindung ist vorgesehen, dass in der freien Zone des Strahlreglers ein Gasabführrohr mündet. Durch dieses kann das bei der Entspannung des unter Druck stehenden, kochenden Wassers austretende Gas/Wasserdampf gezielt abgeführt werden. Das Gasabführrohr kann hierbei beispielsweise in axialer Richtung mittig durch den Strahlregler bis zu der Auslassöffnung verlaufen, sodass der entstehende Wasserdampf achsmittig im Bereich der Auslassöffnung des Strahlreglers austritt, während der Wasserstrahl in einem äußeren Ringbereich der Auslassöffnung ausströmt.

Alternativ kann das Gasabführrohr auch quer durch die Entspannungszone bis zu der Gehäuseinnenwand und von dort in axialer Richtung bis zu der Auslassrichtung verlaufen. In diesem Fall wird der Wasserdampf in einem Randbereich des Strahlreglers ausgegeben.

Bei einer weiteren Ausführungsform kann vorgesehen sein, dass in einem Bereich oberhalb der freien Zone ein oder mehrere radial in Richtung der Gehäuseinnenwand verlaufende und von dort entlang oder innerhalb der Gehäuseinnenwand bis zu der Auslassöffnung führende Gasabführkanäle vorgesehen sind. Bei dieser Ausführungsform wird der entstehende Wasserdampf somit zunächst (mit oder ohne axiales Gasabführrohr) entgegen der Strömungsrichtung des Wasserstrahls nach oben hin geleitet und von dort am Rande des Strahlreglers zu dessen Auslassöffnung.

Bei einer bevorzugten Ausbildung kann der Drallerzeugungsabschnitt durch mindestens einen im Wesentlichen schraubenlinienförmig verlaufenden Strömungskanal ausgebildet sein. Beim Durchströmen des schraubenlinienförmigen Strömungskanals wird der Wasserstrom rotatorisch beschleunigt. Beim Austreten aus dem Drallerzeugungsabschnitt findet die Entspannung statt. Aufgrund des durch die Schraubenlinienform erzeugten Dralls im Wasserstrom entsteht eine Zyklonströmung im Bereich der Innenwand des Strahlreglers, während das entstehende Gas nach innen gedrückt wird.

Bei einer alternativen Ausführungsform kann der Drallerzeugungsabschnitt auch durch mehrere schraubenlinienförmig verlaufende Leitschaufeln ausgebildet sein. Durch diese kann in ähnlicher Weise eine zyklonförmige Strömung des Wasserstrahls erzeugt werden.

Der zuvor beschriebene Strahlregler findet erfindungsgemäß Verwendung in einer Armatur zur Ausgabe von kochendem Wasser und/oder von CO₂-haltigem Wasser. Insbesondere kann der Strahlregler in Armaturen mit unterschiedlichen Wasserausgabe-Funktionen - sogenanntem funktionalen Wasser - eingesetzt werden. Über eine solche Armatur kann elektronisch gesteuert wahlweise z.B. normales Mischwasser, kochendes Wasser, CO₂-angereichertes Wasser oder gefiltertes, gekühltes Wasser, gegebenenfalls auch mit Aromazusätzen angereichertes Wasser ausgegeben werden.

Darüber hinaus betrifft die vorliegende Erfindung eine Armatur zur Ausgabe von kochendem Wasser und/oder CO₂-haltigem Wasser mit einem Auslauf und einem am Auslauf angeordneten Mündungsstück, wobei in das Mündungsstück ein Strahlregler der erfindungsgemäßen Art eingesetzt ist.

Bei einer bevorzugten Ausführungsform kann die Armatur zur wahlweisen Ausgabe von kochendem Wasser und von Mischwasser ausgebildet sein, wobei der Auslauf einen inneren Strömungsweg für das kochende Wasser und einen konzentrisch um den inneren Strömungsweg verlaufenden äußeren Strömungsweg aufweist, und bei dem das Mündungsstück als ersten, inneren Strahlregler einen Strahlregler der erfindungsgemäßen Art aufnimmt, derart, dass dieser in fluidleitender und gegenüber dem äußeren Strömungsweg dichten Verbindung mit dem inneren Strömungsweg steht. Somit kann kochendes Wasser aus dem inneren Strömungsweg durch den erfindungsgemäßen Strahlregler ausfließen, während Mischwasser über den äußeren Strömungsweg geleitet wird und in einem ringförmigen Bereich um den inneren Strahlregler austritt. Hierzu kann insbesondere das Mündungsstück konzentrisch um den inneren, ersten Strahlregler einen äußeren, zweiten Strahlregler aufweisen, der ringförmig um den ersten Strahlregler angeordnet ist, und der mit dem äußeren Strömungsweg in fluidleitender und gegenüber dem inneren Strömungsweg dichten Verbindung steht.

Besonders vorteilhaft ist es hierbei, wenn der innere, erste Strahlregler nach unten über den äußeren, zweiten Strahlregler hinausragt, beispielsweise um einen Überstand von 2 bis 6 mm. Durch diese konstruktive Maßnahme wird sichergestellt, dass kein kochendes Wasser aus dem inneren Strömungsweg in den äußeren Strömungsweg gelangt und dort verbleiben kann. Es besteht damit nicht die Gefahr, dass sich ein Benutzer bei der Ausgabe von normalem Mischwasser verbrühen könnte, wenn kurz zuvor kochendes Wasser bezogen wurde.

Alternativ können die Strömungswege für Brauchwasser und Kochendwasser auch seitlich nebeneinander angeordnet sein. Somit ergibt sich ein Doppelauslauf mit zwei parallelen Strömungswegen.

Weitere Vorteile und Eigenschaften der vorliegenden Erfindung ergeben sich aus der nachfolgenden Beschreibung von Ausführungsbeispielen anhand der Figuren. Es zeigt:
- Figur 1: eine isometrische Ansicht eines Strahlreglers in einem ersten Ausführungsbeispiel,
- Figur 2: einen Schnitt in axialer Richtung durch den Strahlregler aus Figur 1,
- Figur 3: einen geschnittenen Strahlregler in einem zweiten Ausführungsbeispiel,
- Figur 4: eine Ansicht des geschnittenen Strahlreglers aus Figur 3 in einer anderen Ansicht,
- Figur 5: eine isometrische Ansicht eines Strahlreglers in einem dritten Ausführungsbeispiel,
- Figur 6: einen Schnitt durch den Strahlregler aus Figur 5,
- Figur 7: eine isometrische Darstellung eines Strahlreglers in einem vierten Ausführungsbeispiel,
- Figur 8: eine geschnittene Ansicht des Strahlreglers aus Figur 7
- Figur 9: eine Seitenansicht einer Multifunktionsarmatur mit integriertem Strahlregler für Kochendwasser und
- Figur 10: eine Schnittansicht durch das Mündungsstück des Multifunktionsarmatur aus Figur 9.

Der in Figur 1 gezeigte Strahlregler 1 umfasst ein zylindrisches Gehäuse 2 mit einer Einlassöffnung 3 und einer Auslassöffnung 4. Im Bereich der Einlassöffnung 3 befindet sich ein Kragen 5, der zur Montage des Strahlreglers 1 dient. Im Bereich der Auslassöffnung 4 ist in Form einer gitterartigen Anordnung ein Laminarstrahlreglerabschnitt 10 zu erkennen.

Der innere Aufbau des Strahlreglers 1 ist in der geschnittenen Ansicht der Figur 2 näher dargestellt. Im Bereich des Kragens 5 befindet sich ein Drallerzeugungsabschnitt 7 mit insgesamt vier, in Form einer mehrgängigen Helix, angeordneter, schraubenlinienförmig verlaufender Strömungskanäle 7a, 7b, 7c, 7d, die jeweils um 180°, das heißt einen halben Gewindegang, entlang der Innenwand des zylindrischen Strahlreglergehäuses 2 verlaufen. Im Übrigen ist die Einlassöffnung im Bereich des Drallerzeugungsabschnitts 7 verschlossen, sodass der Wasserstrom durch die vier Strömungskanäle 7a bis 7d strömen muss und dabei rotatorisch beschleunigt wird. Am Austritt der schraubenlinienförmig verlaufenden Strömungskanäle 7a, 7b, 7c, 7d befindet sich innerhalb des zylindrischen Gehäuses 2 eine Entspannungszone 8, die nachfolgend auch als freie Zone bezeichnet wird. In dieser freien Zone 8 findet eine Entspannung des unter Druck stehenden Flüssigkeitsstroms statt. Gleichzeitig strömt der Wasserstrom unter Fliehkraftwirkung entlang der Gehäuseinnenwand des zylindrischen Gehäuses 2. Es bildet sich eine Zyklonströmung aus, sodass bei der Entspannung austretender Wasserdampf nach innen ins Zentrum der freien Zone 8 gedrückt wird.

An die freie Zone 8 schließt sich in axialer Richtung ein Führungsabschnitt 9 an, in welchem die Rotationsbewegung des Wasserstroms abgebremst und dieser in Längsrichtung geführt wird. Die Führungszone 9 ist geprägt durch eine Mehrzahl an der Gehäuseinnenwand angeordneter Längsrippen 9a, die sich in radialer Richtung erstrecken und deren in radialer Richtung gemessene Breite in axialer Richtung zu der Auslassöffnung 4 hin zunimmt. Die Längsrippen 9a stellen somit ein in axialer Richtung zunehmendes Hindernis für die Rotationsbewegung des Wasserstroms dar, wodurch dieser abgebremst und in Längsrichtung geführt wird.

Die Längsrippen 9a enden an einem ringförmigen Verbindungssteg 9b, der einen Innenbereich freilässt und umschließt. Dieser Innenbereich dient dazu, dass das in der freien Zone 8 gebildete und nach innen gedrückte Wassergas nach unten in Richtung der Auslassöffnung 4 entweichen kann. Die durch den Führungsabschnitt 9 in Längsrichtung gelenkte Wasserströmung durchfließt den Ringraum zwischen dem ringförmigen Verbindungsstück 9b und der Gehäuseinnenwand.

An den Führungsabschnitt schließt sich der Laminarstrahlreglerabschnitt 10 an, der eine Mehrzahl in axialer Richtung verlaufender Strömungskanäle 10a aufweist, die durch strahlförmig und kreisförmig verlaufende Trennstege 10b voneinander getrennt sind. Die Wasserströmung verläuft durch die radial gesehenen äußeren Strömungskanäle 10a, während das unter Druck stehende Wassergas/Dampf vor allem durch einen mittig verlaufenden Kanal 10c austritt.

Durch die Entspannung in der freien Zone 8 kühlt sich das heiße Wasser rapide auf unter 100°C ab und erreicht Umgebungsdruck, da die nachfolgenden Führungs- und Laminarstrahlreglerabschnitte 9, 10 nur minimalen Druckabfall verursachen. Dadurch entstehen nach der freien Zone 8 nur noch sehr wenige Gasblasen im Fluid (Wasser). Das Fluid wird deshalb nicht mehr zusätzlich beschleunigt und/oder unruhig und tritt als weicher, laminarer Strahl aus.

In den Figuren 3 und 4 ist ein zweites Ausführungsbeispiel eines Strahlreglers gezeigt. In den Ausführungsbeispielen werden gleiche und gleichwirkende Elemente mit gleichen Bezugszeichen bezeichnet.

Wie im ersten Ausführungsbeispiel auch besitzt der Strahlregler 1 einen Drallerzeugungsabschnitt 7 mit mehreren schraubengangförmig verlaufenden Strömungskanälen 7a bis 7d und eine an dem Drallerzeugungsabschnitt 7 angrenzende freie Zone 8, in der sich die durch unter Druck stehende Flüssigkeit entspannt. An die freie Zone 8 schließt sich der Führungsabschnitt 9 mit den Längsrippen 9a an, sowie der Laminarstrahlreglerabschnitt 10 mit seinen in axialer Richtung verlaufenden Strömungskanälen 10a. Im Gegensatz zum ersten Ausführungsbeispiel ist zusätzlich ein Gasabführrohr 11 vorgesehen, welches in der freien Zone 8 mündet. Durch dieses Gasabführrohr 11, welches mittig in axialer Richtung bis zu der Auslassöffnung 4 verläuft, kann in der freien Zone entweichendes Gas/Dampf kontrolliert abgeführt werden.

Das getrennte Gas kann über das Gasabführrohr schneller angeführt werden und dadurch kann die große Volumenzunahme beim Verdampfen des Wassers sehr effizient abgeführt werden, ohne das Fluid zu beschleunigen. Dies reduziert ein Spritzen von Wasser, welches gegebenenfalls zusammen mit dem unter Druck austretenden Gas ausgestoßen werden könnte.

In den Figuren 5 und 6 ist ein drittes Ausführungsbeispiel gezeigt, bei welchem im Unterschied zum zweiten Ausführungsbeispiel das in der freien Zone 8 mündende Gasabführrohr sich in drei Teilrohre 11a, 11b, 11c verzweigt, die quer durch die freie Zone 8 bis zu der Gehäuseinnenwand und von dort entlang der Gehäuseinnenwand in axialer Richtung bis zu der Auslassöffnung 4 verlaufen. Auf diese Weise wird das unter Druck stehende Gas nicht mittig aus der Auslassöffnung 4 des Strahlreglers ausgestoßen, sondern über drei separate im Randbereich des Strahlreglers angeordnete Gasauslassöffnungen.

Schließlich ist in den Figuren 7 und 8 ein viertes Ausführungsbeispiel gezeigt. Dieses unterscheidet sich von den zuvor gezeigten Ausführungsbeispielen dadurch, dass statt eines Gasabführrohres mittig im Bereich des Drallerzeugungsabschnittes eine nach oben führende Gasabführöffnung 12 vorhanden ist, welche über vier oberhalb des Drallerzeugungsabschnittes sternförmig verlaufende Kanäle 12a bis 12d mit vier seitlichen Wandkanälen 13a bis 13d verbunden ist. Die Gasabführung erfolgt hierbei nach oben, seitlich und anschließend über die Wandkanäle 13a bis 13d in Richtung der Austrittsöffnung 4. Außerdem weist das ansonsten zylindrische Gehäuse 2 anstelle eines Kragens 5 eine gestufte Form auf, mit einem oberen, im Durchmesser vergrößerten Bereich 2a, der sich in einer Stufe 2b verjüngt. Die Stufenform dient hierbei anstelle eines Kragens 5 wie in den vorangegangenen Ausführungsbeispielen der Montage des Strahlreglers 1.

Ein Ausführungsbeispiel einer Multifunktionsarmatur ist in Figur 9 wiedergegeben. Die dort gezeigte Armatur 20 weist einen Armaturenkörper 21 mit integriertem Mischventil auf, welches über einen seitlich am Armaturenkörper 21 angebrachten Bedienhebel 22 in der Art eines Einhebelmischers betätigt wird, um Kalt-, Warm- oder Mischwasser auszugeben. Auf der gegenüberliegenden Seite des Armaturengehäuses 21 befindet sich ein weiteres Bedienelement 23, welches als elektrischer Dreh-/Tippschalter ausgebildet ist. Über diesen können weitere Funktionen der Armatur 20 gesteuert werden, etwa die Ausgabe von Kochendwasser aus einem separaten, an die Armatur angeschlossenen Kochendwasserbereiter, die Ausgabe von gekühltem und/oder mit CO₂ angereichertem Wasser oder die Ausgabe von gefiltertem Trinkwasser.

An den Armaturenkörper 21 schließt sich nach oben hin ein Auslauf 24 an, der bogenförmig bis zu einem Mündungsstück 25 verläuft. Über den Auslauf 24 werden sowohl Mischwasser als auch "funktionales Wasser" wie etwas Kochendwasser oder CO₂-angereichertes Wasser ausgegeben. Zu diesem Zweck verfügt der Auslauf über zwei koaxial angeordnete Strömungswege 26, 27, nämlich wie in Figur 10 dargestellt einen inneren Strömungsweg 26 für "funktionales Wasser" und einen äußeren Strömungsweg 27 für normales Brauch- bzw. Mischwasser. Der innere Strömungsweg 26 wird dabei von einem im Inneren des Auslaufs 24 verlaufenden Innenrohrs oder -schlauchs 28 gebildet.

In das Mündungsstück 25 sind konzentrisch zwei Strahlregler 1, 29 eingesetzt. Der innere Strahlregler 1 ist mit dem ersten Strömungsweg 26 bzw. dem Innenrohr 28 fluidleitend verbunden. Die Verbindung 30 zwischen Innenrohr 28 und Strahlregler 1 kann hierbei etwa durch eine Schraubverbindung oder eine Quetschverbindung realisiert werden. In Figur 10 ist der innere Strahlregler 1 lediglich schematisch dargestellt, ist jedoch in der zuvor erläuterten Bauart mit einem Drallerzeugungsabschnitt 7, einer Entspannungszone 8 und einen Führungsabschnitt 9 versehen.

Der äußere, ringförmig um den inneren Strahlregler 1 angeordnete äußere Strahlregler 29 ist mit dem äußeren Strömungsweg 27 fluidleitend verbunden und wird somit bei der Ausgabe von Brauchwasser bzw. Mischwasser über den Einhebelmischer 22 durchströmt. Zwischen innerem und äußerem Strömungsweg 26, 27 besteht keine fluidische Verbindung. Außerdem steht der innere Strahlregler 1 einige Millimeter nach unten über das Mündungsstück 25 hinaus. Auf diese Weise wird verhindert, dass kochendes Wasser aus dem inneren Strömungsweg 26 in den äußeren Strömungsweg 27 gelangt und dort verbleiben könnte. Somit besteht keine Verbrühungsgefahr, wenn ein Benutzer sich beispielsweise nach einem Bezug von Kochendwasser mit Mischwasser die Hände waschen möchte.

## Patentansprüche

1. Strahlregler für eine Armatur zur Ausgabe von kochendem Wasser und/oder CO₂-haltigen Wasser, mit einem Gehäuse (2), welches eine Einlassöffnung (3), eine Auslassöffnung (4), einen im Bereich der Einlassöffnung (3) angeordneten Drallerzeugungsabschnitt (7) mit einer im Wesentlichen schraubenlinienförmig verlaufenden Strömungsführung (7a-7d) zur rotatorischen Beschleunigung eines durchfließenden Wasserstroms und einen Führungsabschnitt (9), in welchem die Rotationsbewegung des Wasserstroms abgebremst und dieser in Längsrichtung geführt wird besitzt,
**dadurch gekennzeichnet, dass**
das Gehäuse im Wesentlichen zylindrisch ausgebildet ist und eine auf den Drallerzeugungsabschnitt (7) folgende Entspannungszone (8) besitzt, in welcher der rotatorisch beschleunigte Wasserstrom unter Fliehkraftwirkung im Bereich der Gehäuseinnenwand fließen kann.

2. Strahlregler nach Anspruch 1, bei dem der Führungsabschnitt mehrere an der Gehäuseinnenwand angeordnete, vorzugsweise in ihrer Radialerstreckung in Strömungsrichtung sich verbeiternder Längsrippen aufweist

3. Strahlregler nach Anspruch 1 oder 2, mit einem im Bereich der Auslassöffnung (4), hinter dem Führungsabschnitt (9) angeordneten LaminarStrahlreglerabschnitt (10), der ausgebildet ist, den Wasserstrom als laminaren Strahl auszugeben.

4. Strahlregler nach einem der vorangehenden Ansprüche, bei dem in der freien Entspannungszone ein Gasabführrohr (11) mündet.

5. Strahlregler nach Anspruch 4, bei dem das Gasabführrohr (11) in axialer Richtung mittig durch den Strahlregler bis zu der Auslassöffnung (4) verläuft.

6. Strahlregler nach Anspruch 4, bei dem das Gasabführrohr (11) quer durch die Entspannungszone bis zu der Gehäuseinnenwand und von dort in axialer Richtung bis zu der Auslassöffnung (4) verläuft.

7. Strahlregler nach einem der vorangehenden Ansprüche, bei dem in einem Bereich oberhalb der freien Entspannungszone (8) ein oder mehrere radial in Richtung der Gehäuseinnenwand verlaufende und von dort entlang oder innerhalb der Gehäuseinnenwand bis zu der Auslassöffnung (4) führende Gasabführkanäle (12a-12d) vorgesehen sind.

8. Strahlregler nach einem der vorangehenden Ansprüche, bei dem der Drallerzeugungsabschnitt (7) mindestens einen im Wesentlichen schraubenlinienförmig verlaufenden Strömungskanal (7a-7d) aufweist.

9. Strahlregler nach einem der vorangehenden Ansprüche, bei dem der Drallerzeugungsabschnitt (7) mehrere schraubenlinienförmig verlaufende Leitschaufeln aufweist.

10. Verwendung eines Strahlreglers nach einem der vorangehenden Ansprüche in einer Armatur zur Ausgabe von kochendem Wasser und/oder CO₂-haltigen Wasser.

11. Armatur zur Ausgabe von kochendem Wasser und/oder CO₂-haltigem Wasser mit einem Auslauf (24) und einem am Auslauf (24) angeordneten Mündungsstück (25), wobei in das Mündungsstück (25) ein Strahlregler (1) nach einem der Ansprüche 1 bis 9 eingesetzt ist.

12. Armatur zur wahlweisen Ausgabe von kochendem Wasser und von Mischwasser mit einem Auslauf (24) und einem am Auslauf (24) angeordneten Mündungsstück (25), wobei in das Mündungsstück (25) ein Strahlregler (1) nach einem der Ansprüche 1 bis 9 eingesetzt ist, wobei der Auslauf (25) einen ersten Strömungsweg (26) für das kochende Wasser und einen zweiten Strömungsweg (27) für das Mischwasser aufweist, und bei dem das Mündungsstück (25) zumindest einen ersten Strahlregler (1), der als der Strahlregler nach einem der Ansprüche 1 bis 9 ausgebildet ist, derart aufnimmt, dass dieser in fluidleitender Verbindung mit dem ersten Strömungsweg (26) steht.

13. Armatur nach Anspruch 12, bei der der erste Strömungsweg (26) als ein innerer Strömungsweg und der zweite Strömungsweg (27) als ein konzentrisch um den inneren Strömungsweg verlaufender äußerer Strömungsweg ausgebildet sind, und bei dem der erste Strahlregler (1) als ein innerer Strahlregler ausgebildet ist, der von dem Mündungsstück (25) derart aufgenommen ist, dass dieser in fluidleitender und gegenüber dem äußeren Strömungsweg (27) dichten Verbindung mit dem inneren Strömungsweg (26) steht.

14. Armatur nach Anspruch 13, bei der das Mündungsstück konzentrisch um den inneren, ersten Strahlregler (1) einen äußeren, zweiten Strahlregler (29) aufweist, der ringförmig um den ersten Strahlregler (1) angeordnet ist und der mit dem äußeren Strömungsweg (27) in fluidleitender und gegenüber dem inneren (26) Strömungsweg dichten Verbindung steht.

15. Armatur nach Anspruch 14, bei der der innere, erste Strahlregler (1) nach unten hin über den äußeren, zweiten Strahlregler (29) hinausragt.

## Claims

1. An aerator for a faucet for dispensing boiling water and/or water containing CO₂, comprising a housing (2) having an inlet opening (3), an outlet opening (4), a swirl-generating section (7) arranged in the region of the inlet opening (3) and having a substantially helically extending flow guide (7a-7d) for rotational acceleration of a flow of water passing therethrough, and a guide section (9) in which the rotational movement of the flow of water is braked and the latter is guided in the longitudinal direction,
**characterized in that**
the housing is substantially cylindrical and has an expansion zone (8) following the swirl-generating section (7), in which expansion zone the rotationally accelerated water flow can flow under centrifugal force in the region of the housing inner wall.

2. The aerator according to claim 1, wherein the guide section has a plurality of longitudinal ribs arranged on the inner wall of the housing and preferably widening radially in the direction of flow.

3. The aerator according to claim 1 or 2, comprising a laminar jet regulator section (10) arranged in the area of the outlet opening (4), behind the guide section (9), which is configured to output the water flow as a laminar jet.

4. The aerator according to any one of the preceding claims, wherein a gas discharge tube (11) opens into the free expansion zone.

5. The aerator according to claim 4, wherein the gas discharge tube (11) centrally extends through the aerator to the outlet opening (4) in axial direction.

6. The aerator according to claim 4, wherein the gas discharge tube (11) extends transversely through the expansion zone to the inner wall of the housing and from there in the axial direction to the outlet opening (4).

7. The aerator according to any one of the preceding claims, wherein one or more gas discharge channels (12a-12d) are provided in a region above the free expansion zone (8), running radially in the direction of the inner wall of the housing and leading from there along or inside the inner wall of the housing to the outlet opening (4).

8. The aerator according to any one of the preceding claims, wherein the swirl generating section (7) comprises at least one substantially helical flow channel (7a-7d).

9. The aerator according to any one of the preceding claims, wherein the swirl generating section (7) comprises a plurality of helically extending guide vanes.

10. Use of an aerator according to any one of the preceding claims in a faucet for dispensing boiling water and/or water containing CO₂.

11. A faucet for dispensing boiling water and/or water containing CO₂, comprising an outlet (24) and an orifice piece (25) arranged on the outlet (24), wherein an aerator (1) according to any one of claims 1 to 9 is inserted into the orifice piece (25).

12. A faucet for selectively dispensing boiling water or mixed water, comprising an outlet (24) and an orifice piece (25) arranged at the outlet (24), wherein an aerator (1) according to any one of claims 1 to 9 is inserted into the orifice piece (25), wherein the outlet (25) has a first flow path (26) for the boiling water and a second flow path (27) for the mixed water, and wherein the mouthpiece (25) accommodates at least a first aerator (1), which is configured as the aerator according to any one of claims 1 to 9, in such a way that the latter is in fluid-conducting connection with the first flow path (26).

13. The faucet according to claim 12, wherein the first flow path (26) is formed as an inner flow path and the second flow path (27) is formed as an outer flow path extending concentrically around the inner flow path, and wherein the first aerator (1) is formed as an inner aerator received by the orifice piece (25) such that it is in fluid-conducting and sealed communication with the inner flow path (26) relative to the outer flow path (27).

14. The faucet according to claim 13, wherein the orifice piece comprises, concentrically around the inner first aerator (1), an outer second aerator (29) which is arranged annularly around the first aerator (1) and which is in fluid-conducting communication with the outer flow path (27) and in sealing communication with the inner (26) flow path.

15. The faucet according to claim 14, wherein the inner first aerator (1) projects downwardly beyond the outer second aerator (29).

## Revendications

1. Régulateur de jet pour une robinetterie pour la distribution d'eau bouillante et/ou d'eau contenant du CO₂, avec un boîtier (2) qui possède une ouverture d'entrée (3), une ouverture de sortie (4), une section de génération de tourbillon (7) agencée dans la zone de l'ouverture d'entrée (3) avec un guidage d'écoulement (7a-7d) s'étendant essentiellement sous forme hélicoïdale pour l'accélération en rotation d'un courant d'eau qui s'écoule et une section de guidage (9), dans laquelle le mouvement de rotation du courant d'eau est freiné et celui-ci est guidé dans la direction longitudinale,
**caractérisé en ce que**
le boîtier est configuré sous forme essentiellement cylindrique et possède une zone de détente (8) qui suit la section de génération de tourbillon (7), dans laquelle le courant d'eau accéléré en rotation peut s'écouler sous l'effet de la force centrifuge dans la zone de la paroi intérieure du boîtier.

2. Régulateur de jet selon la revendication 1, dans lequel la section de guidage présente plusieurs nervures longitudinales agencées sur la paroi intérieure du boîtier, de préférence s'élargissant dans leur extension radiale dans la direction de l'écoulement.

3. Régulateur de jet selon la revendication 1 ou 2, avec une section de régulateur de jet laminaire (10) agencée dans la zone de l'ouverture de sortie (4), derrière la section de guidage (9), qui est configurée pour distribuer le courant d'eau sous forme de jet laminaire.

4. Régulateur de jet selon l'une quelconque des revendications précédentes, dans lequel un tube d'évacuation de gaz (11) débouche dans la zone de détente libre.

5. Régulateur de jet selon la revendication 4, dans lequel le tube d'évacuation de gaz (11) s'étend dans la direction axiale au milieu du régulateur de jet jusqu'à l'ouverture de sortie (4).

6. Régulateur de jet selon la revendication 4, dans lequel le tube d'évacuation de gaz (11) s'étend transversalement à travers la zone de détente jusqu'à la paroi intérieure du boîtier et de là dans la direction axiale jusqu'à l'ouverture de sortie (4).

7. Régulateur de jet selon l'une quelconque des revendications précédentes, dans lequel un ou plusieurs canaux d'évacuation de gaz (12a-12d) sont prévus dans une zone située au-dessus de la zone de détente libre (8), s'étendant radialement en direction de la paroi intérieure du boîtier et guidant de là le long ou à l'intérieur de la paroi intérieure du boîtier jusqu'à l'ouverture de sortie (4).

8. Régulateur de jet selon l'une quelconque des revendications précédentes, dans lequel la section de génération de tourbillon (7) présente au moins un canal d'écoulement (7a-7d) s'étendant essentiellement sous forme hélicoïdale.

9. Régulateur de jet selon l'une quelconque des revendications précédentes, dans lequel la section de génération de tourbillon (7) présente plusieurs aubes directrices s'étendant sous forme hélicoïdale.

10. Utilisation d'un régulateur de jet selon l'une quelconque des revendications précédentes dans une robinetterie pour la distribution d'eau bouillante et/ou d'eau contenant du CO₂.

11. Robinetterie pour la distribution d'eau bouillante et/ou d'eau contenant du CO₂ avec une sortie (24) et une pièce d'embouchure (25) agencée sur la sortie (24), dans laquelle un régulateur de jet (1) selon l'une quelconque des revendications 1 à 9 est inséré dans la pièce d'embouchure (25).

12. Robinetterie pour distribuer au choix de l'eau bouillante et de l'eau mélangée, avec une sortie (24) et une pièce d'embouchure (25) agencée sur la sortie (24), dans laquelle un régulateur de jet (1) selon l'une quelconque des revendications 1 à 9 est inséré dans la pièce d'embouchure (25), dans laquelle la sortie (25) présente une première voie d'écoulement (26) pour l'eau bouillante et une deuxième voie d'écoulement (27) pour l'eau mélangée, et dans laquelle la pièce d'embouchure (25) reçoit au moins un premier régulateur de jet (1), qui est configuré comme le régulateur de jet selon l'une quelconque des revendications 1 à 9, de telle sorte que celui-ci est en liaison de conduction de fluide avec la première voie d'écoulement (26).

13. Robinetterie selon la revendication 12, dans laquelle la première voie d'écoulement (26) est configurée sous la forme d'une voie d'écoulement intérieure et la deuxième voie d'écoulement (27) est configurée sous la forme d'une voie d'écoulement extérieure s'étendant de manière concentrique autour de la voie d'écoulement intérieure, et dans laquelle le premier régulateur de jet (1) est configuré sous la forme d'un régulateur de jet intérieur qui est reçu par la pièce d'embouchure (25) de telle sorte que celui-ci est en liaison de conduction de fluide et étanche par rapport à la voie d'écoulement extérieure (27) avec la voie d'écoulement intérieure (26).

14. Robinetterie selon la revendication 13, dans laquelle la pièce d'embouchure présente, concentriquement autour du premier régulateur de jet intérieur (1), un deuxième régulateur de jet extérieur (29) qui est agencé sous forme annulaire autour du premier régulateur de jet (1) et qui est en liaison de conduction de fluide et étanche par rapport à la voie d'écoulement intérieure (26) avec la voie d'écoulement extérieure (27).

15. Robinetterie selon la revendication 14, dans laquelle le premier régulateur de jet intérieur (1) fait saillie vers le bas au-dessus du deuxième régulateur de jet extérieur (29).
